# EUROPÄISCHE PATENTSCHRIFT

(11) **EP 1 274 826 B1**
(45) Veröffentlichungstag und Bekanntmachung des Hinweises auf die Patenterteilung: **21.06.2006**
(21) Anmeldenummer: 01931574.6
(22) Anmeldetag: 06.04.2001
(51) Int. Cl.: C11D 11/00, C11D 3/37, C11D 3/22, C11D 17/06, C11D 1/66, C11D 1/72

(54) **VERFAHREN ZUR HERSTELLUNG VON NICHTIONISCHEN TENSIDGRANULATEN**
METHOD FOR PRODUCING NON-IONIC TENSIDE GRANULATES
PROCEDE DE PRODUCTION DE GRANULES TENSIOACTIFS NON IONIQUES

(30) Priorität: 15.04.2000 DE 10018812
(43) Veröffentlichungstag der Anmeldung: 15.01.2003
(73) Patentinhaber: Cognis Deutschland GmbH & Co. KG, 40789 Monheim (DE)
(72) Erfinder: SCHMID, Karl, Heinz, 40822 Mettmann (DE)
(86) Internationale Anmeldenummer: PCT/EP2001/003957
(87) Internationale Veröffentlichungsnummer: WO 2001/079414

(56) Entgegenhaltungen:
- EP-A- 0 859 048
- WO-A-93/19155
- DE-A- 19 824 742
- FR-A- 2 785 198
- US-A- 5 610 131

## Beschreibung

### Gebiet der Erfindung

Die Erfindung betrifft Tensidgranulate, die man dadurch erhält, dass man wäßrige Pasten aus nichtionischen Tensiden in Gegenwart von organischen polymeren Trägem granuliert und gleichzeitig trocknet, ein Verfahren zu deren Herstellung sowie deren Verwendung in oberflächenaktiven Zubereitungen.

### Stand der Technik

Nichtionische Tenside, wie beispielsweise Alkyloligoglucoside, zeichnen sich durch ausgezeichnete Detergenseigenschaften und hohe ökotoxokologische Verträglichkeit aus. Aus diesem Grund gewinnen diese Klassen nichtionischer Tenside in zunehmendem Maße an Bedeutung. Werden sie bislang in der Regel in flüssigen Formulierungen, wie beispielsweise Geschirrspülmittel oder Haarshampoos eingesetzt, so besteht ebenfalls ein großes Marktbedürfnis nach festen, wasserfreien Anbietungsformen, die sich beispielsweise auch in festen Waschmitteln und Kosmetika einarbeiten lassen.

Unter Waschmittel sind hierbei nicht nur die Pulverwaschmittel, sondern vor allem auch die stückigen Waschmittel wie z.B. Waschmittel-Tabletten zu verstehen. Insbesondere bei letzteren hat sich gezeigt, dass durch die Verwendung von festen nichtionischen Tensidgranulaten eine Migration und Penetration des nichtionischen Tensids in andere Bestandteile der Waschmittel-Tablette, z.B. in den sog. "Sprengmittel"-Bestandteil, vermieden werden kann, während es bei konventioneller Herstellung, bei der das nichtionische Tensid durch Aufdüsen über das gesamte Waschmittelpulver verteilt wird, bevor es zu Tabletten verpreßt wird, zu einer Penetration des nichtionischen Tensids in das "Sprengmittel" kommt, wobei dieses dann seine Wirksamkeit verliert, so dass dann der schnelle Zerfall der Tablette zu Beginn des Waschprozeßes verzögert bzw. gänzlich verhindert wird.

Bei den kosmetischen Produkten besteht der Vorteil der Verwendung von festen nichtionischen Tensidgranulaten dagegen darin, dass diese wasserfreien Produkte auch ohne Konservierungsmittel gegen Pilze, Hefen und Bakterien bei Lagerung inert sind und dass diese mikrobiologische Stabilität auch erreicht wird, wenn das feste wasserfreie Tensid einen neutralen pH-Wert aufweist.
Dies kommt dem Verbraucher entgegen, der ein Bedürfnis nach kosmetischen Produkten hat, welche frei sind von Konservierungsmittel.

Bei den Herstellern von Waschmittel- und Kosmetikprodukten können die festen, wasserfreien nichtionischen Tenside nur dann Verwendung finden, wenn diese Produkte bei der Herstellung von Waschmittel- und Kosmetikprodukten einfach zu verarbeiten sind. Es ist daher unerläßlich, dass die festen, wasserfreien nichtionischen Tenside eine gute Rieselfähigkeit aufweisen, so dass sie in Silowagen bzw. "Big Bags" gehandelt werden können. Desweiteren müssen die festen, wasserfreien nichtionischen Tenside auch staubfrei sein, so dass von ihnen bei ihrer Verarbeitung keine Gefahr einer Staubexplosion ausgeht und beim Verarbeiter keine Gefahr einer gesundheitlichen Beeinträchtigung, z.B. durch Einatmen von Tensidstäuben, besteht.

Die Trocknung flüssiger Tensidzubereitungen erfolgt großtechnisch in der Regel durch konventionelle Sprühtrocknung, bei der man die wäßrige Tensidpaste am Kopf eines Sprühturmes in Form feiner Tröpfchen versprüht, denen heiße Trocknungsgase entgegen geführt werden. Aus der deutschen Patentanmeldung **DE 4102745 A1** (Henkel) ist z.B. ein Verfahren bekannt, bei dem man Fettalkoholsulfatpasten eine geringe Menge von 1 bis 5 Gew.-% Alkylglucosiden zusetzt und einer konventionellen Sprühtrocknung unterwirft. Allerdings läßt sich der Prozeß nur in Gegenwart einer großen Menge anorganischer Salze durchführen. In der deutschen Patentanmeldung **DE 4139551 A1** (Henkel) wird vorgeschlagen, Pasten von Alkylsulfaten und Alkylglucosiden, die jedoch maximal 50 Gew.-% des Zuckertensids enthalten können, in Gegenwart von Mischungen aus Soda und Zeolithen zu versprühen. Hier werden jedoch nur Compounds erhalten, die eine geringe Tensidkonzentration und ein unzureichendes Schüttgewicht aufweisen. Schließlich wird in der internationalen Patentanmeldung **WO 95/14519** (Henkel) darüber berichtet, Tensidpasten einer Trocknung mit überhitztem Wasserdampf zu unterwerfen. Dieses Verfahren ist jedoch technisch sehr aufwendig.

Die **EP-A-859048** beschreibt nichtionische Tensidgranulate und ein Verfahren zu deren Herstellung. Dabei werden Alkylpolyglycosid-Tenside und anorganische und/oder organische Trägermaterialien gleichzeitig verdüst, wobei es sich bei dem organischen Trägermaterial ausschließlich um Polycarboxylate, bevorzugt um Acrylsäure/Maleinsäure-Copolymere handelt. In der deutschen Patentanmeldung **DE-A-19824742** wird ein Verfahren zur Herstellung von APG-haltigen Granulaten beschrieben, enthaltend Granulationskomponenten durch Aufsprühen eines wässrigen Gemisches dieser Komponenten auf eine Feststoffmischung, die aus üblichen Gerüststoffen besteht. Die Granulations-komponente enthält Acrylsäure-Maleinsäure-Copolymer neben zahlreichen anorganischen Verbindungen.
In der **WO-A-9319155** wird ein Verfahren zur Herstellung rieselfähiger Wasch- und Reinigungsmittelgranulate offenbart. Hierbei werden wässrige Alkyl- und/oder Alkenyl-oligoglycosidpasten neben weiteren anionischen und/oder nichtionischen Tensiden und/oder üblichen Waschmittel-inhaltsstoffen, enthaltend Stärke und weitere anorganische Verbindungen als Feststoffe granuliert. Die **DE-C-19710153** offenbart die Verwendung von Tensidgranulaten enthaltend nichtionische Tenside in kosmetischen Mitteln.

Die komplexe Aufgabe der Erfindung hat somit darin bestanden, ein einfaches Verfahren zur Herstellung von nichtionischen Tensidgranulaten zur Verfügung zu stellen, bei dem auf die Anwesenheit von anorganischen Verbindungen, wie beispielsweise Soda, Zeolithe und anorganische Salze, verzichtet werden kann. Darüber hinaus sollen durch dieses Verfahren Granulate erhältlich sein, die sich durch hohe Tensidgehalte, hohe Schüttgewichte sowie eine gute Farbqualität auszeichnen und gleichzeitig staubfrei, rieselfähig und lagerstabil sind. Desweiteren sollen sich diese nichtionischen Tensidgranulate in Wasser bereits bei niedrigen Temperaturen, z.B. bei 20°C, rasch auflösen.

### Beschreibung der Erfindung

Gegenstand der Erfindung sind Tensidgranulate, dadurch erhältlich, dass man wäßrige Pasten aus nichtionischen Tensiden in Gegenwart von organischen polymeren Trägermaterialien (im weiteren auch organisches Polymer genannt) granuliert und gleichzeitig trocknet.

Ein weiterer Gegenstand der Erfindung betrifft ein Verfahren zur Herstellung von Tensidgranulaten, bei dem man wäßrige Pasten aus nichtionischen Tensiden in Gegenwart von organischen polymeren Trägermaterialien granuliert und gleichzeitig trocknet.

Überraschenderweise wurde gefunden, dass man unter Verwendung von organischen polymeren Trägermaterialien ohne Zusatz von anorganischen Verbindungen, wie beispielsweise Zeolithen oder Soda, nichtionische Tensidgranulate erhält. Besonders überraschend ist der Befund, dass es sich als noch vorteilhafter erwiesen hat, die wäßrigen nichtionischen Tensidpasten nicht zusammen mit den festen organischen Polymeren in einer Wirbelschicht zu granulieren und gleichzeitig zu trocknen, sondern die organischen Polymeren in der wäßrigen Tensidpaste zunächst zu lösen und dann die wäßrige Mischung aus Tensid und Polymer gemeinsam in einer Wirbelschicht zu granulieren und zu trocknen. In diesem Fall ist das organische Polymer nicht nur Trägermaterial, sondern auch ein Strukturverbesserer. Die erfindungsgemäßen Tensidgranulate zeichnen sich durch ein unerwartet hohes Schüttgewicht im Bereich von 600 bis 1000 g/l. Die Granulate sind selbst im Fall eines Restwassergehaltes von bis zu 20 Gew.-% äußerlich trocken, so dass eine nachträgliche Abtrocknung nicht erforderlich ist. Sie sind staubfrei, rieselfähig, lagerstabil, zeigen keine Tendenz zur Verklumpung und sind auch in kaltem Wasser leicht und praktisch ohne Rückstand löslich. Zudem weisen sie eine ausgezeichnete Farbqualität auf.

### Nichtionische Tenside

Als nichtionische Tenside kommen Alkyl- und Alkenyloligoglykoside, Fettsäure-N-alkylpolyhydroxyalkylamide, Alkoholethoxylate, alkoxylierte Carbonsäureester, vorzugsweise Alkyl- und Alkenyloligoglykoside, in Frage.

### Alkyl- und/oder Alkenyloligoglykoside

Alkyl- und/oder Alkenyloligoglykoside stellen bekannte nichtionische Tenside dar, die der Formel (I) folgen,

**R**^{**1**}**Q-[G]**_{**p**} **(I)**

in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht. Sie können nach den einschlägigen Verfahren der präparativen organischen Chemie erhalten werden. Stellvertretend für das umfangreiche Schrifttum sei hier auf die Übersichtsarbeit von Biermann et al. in **StarchlStärke 45, 281 (1993)**, B.Salka in Cosm.Toil. 108, 89 (1993) sowie J.Kahre et al. in **SÖFW-Journal Heft 8, 598 (1995)** verwiesen.

Die Alkyl- und/oder Alkenyloligoglykoside können sich von Aldosen bzw. Ketosen mit 5 oder 6 Kohlenstoffatomen, vorzugsweise der Glucose ableiten. Die bevorzugten Alkyl- und/oder Alkenyloligoglykoside sind somit Alkyl- und/oder Alkenyloligoglucoside. Die Indexzahl p in der allgemeinen Formel (I) gibt den Oligomerisierungsgrad (DP), d. h. die Verteilung von Mono- und Oligoglykosiden an und steht für eine Zahl zwischen 1 und 10. Während p in einer gegebenen Verbindung stets ganzzahlig sein muß und hier vor allem die Werte p = 1 bis 6 annehmen kann, ist der Wert p für ein bestimmtes Alkyloligoglykosid eine analytisch ermittelte rechnerische Größe, die meistens eine gebrochene Zahl darstellt. Vorzugsweise werden Alkyl- und/oder Alkenyloligoglykoside mit einem mittleren Oligomerisierungsgrad p von 1,1 bis 3,0 eingesetzt. Aus anwendungstechnischer Sicht sind solche Alkyl- und/oder Alkenyloligoglykoside bevorzugt, deren Oligomerisierungsgrad kleiner als 1,7 ist und insbesondere zwischen 1,2 und 1,6 liegt. Der Alkyl- bzw. Alkenylrest R¹ kann sich von primären Alkoholen mit 4 bis 11, vorzugsweise 8 bis 10 Kohlenstoffatomen ableiten. Typische Beispiele sind Butanol, Capronalkohol, Caprylalkohol, Caprinalkohol und Undecylalkohol sowie deren technische Mischungen, wie sie beispielsweise bei der Hydrierung von technischen Fettsäuremethylestem oder im Verlauf der Hydrierung von Aldehyden aus der Roelen'schen Oxosynthese erhalten werden. Bevorzugt sind Alkyloligoglucoside der Kettenlänge C₈-C₁₀ (DP = 1 bis 3), die als Vorlauf bei der destillativen Auftrennung von technischem C₈-C₁₈₋Kokosfettalkohol anfallen und mit einem Anteil von weniger als 6 Gew.-% C₁₂-Alkohol verunreinigt sein können sowie Alkyloligoglucoside auf Basis technischer C_{9/11}-, C_{12/13}-, C_{12/15}- und C_{14/15}-Oxoalkohole (DP = 1 bis 3). Besonders bevorzugt sind die technischen Oxoalkohole der Firma Shell, welche unter dem Namen Dobanol® bzw. Neodol® vermarktet werden. Der Alkyl- bzw. Alkenylrest R¹ kann sich ferner auch von primären Alkoholen mit 12 bis 22, vorzugsweise 12 bis 18 Kohlenstoffatomen ableiten. Typische Beispiele sind Laurylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol, Brassidylalkohol sowie deren technische Gemische, die wie oben beschrieben erhalten werden können. Bevorzugt sind Alkyloligoglucoside auf Basis von gehärtetem C_{12/14-}Kokos- oder Palmkernalkohol bzw. C_{16/18}-Fettalkohol aus Kokos- Palmkem- oder Palmöl mit einem DP von 1 bis 3.

### Fettsäure-N-alkylpolvhvdroxyalkylamide

Fettsäure-N-alkylpolyhydroxyalkylamide stellen nichtionische Tenside dar, die der Formel (1) folgen, in der R²CO für einen aliphatischen Acylrest mit 6 bis 22 Kohlenstoffatomen, R³ für einen Alkyl- oder Hydroxyalkylrest mit 1 bis 4 Kohlenstoffatomen und [Z] für einen linearen oder verzweigten Polyhydroxyalkylrest mit 3 bis 12 Kohlenstoffatomen und 3 bis 10 Hydroxylgruppen steht. Bei den Fettsäure-N-alkylpolyhydroxyalkylamiden handelt es sich um bekannte Stoffe, die üblicherweise durch reduktive Aminierung eines reduzierenden Zuckers mit einem Alkylamin oder einem Alkanolamin und nachfolgende Acylierung mit einer Fettsäure, einem Fettsäurealkylester oder einem Fettsäurechlorid erhalten werden können. Hinsichtlich der Verfahren zu ihrer Herstellung sei auf die US-Patentschriften **US 1,985,424, US 2,016,962** und **US 2,703,798** sowie die internationale Patentanmeldung **WO 92/06984** verwiesen. Eine Übersicht zu diesem Thema von H. Kelkenberg findet sich in **Tens.Surf.Deterg. 25, 8 (1988).**

Vorzugsweise leiten sich die Fettsäure-N-alkylpolyhydroxyalkylamide von reduzierenden Zuckern mit 5 oder 6 Kohlenstoffatomen, insbesondere von der Glucose ab. Die bevorzugten Fettsäure-N-alkylpolyhydroxyalkylamide stellen daher **Fettsäure-N-alkylglucamide** dar, wie sie durch die Formel **(II)** wiedergegeben werden:

Vorzugsweise werden als Fettsäure-N-alkylpolyhydroxyalkylamide Glucamide der Formel **(II)** eingesetzt, in der R³ für eine Alkylgruppe steht und R²CO für den Acylrest der Capronsäure, Caprylsäure, Caprinsäure, Laurinsäure, Myristinsäure, Palmitinsäure, Palmoleinsäure, Stearinsäure, Isostearinsäure, Ölsäure, Elaidinsäure, Petroselinsäure, Linolsäure, Linolensäure, Arachinsäure, Gadoleinsäure, Behensäure oder Erucasäure bzw. derer technischer Mischungen steht. Besonders bevorzugt sind Fettsäure-N-alkylglucamide der Formel (II), die durch reduktive Aminierung von Glucose mit Methylamin und anschließende Acylierung mit Laurinsäure oder C_{12/14}-Kokosfettsäure bzw. einem entsprechenden Derivat erhalten werden. Weiterhin können sich die Polyhydroxyalkylamide auch von Maltose und Palatinose ableiten.
Auch die Verwendung der Fettsäure-N-alkylpolyhydroxyalkylamide ist Gegenstand einer Vielzahl von Veröffentlichungen. Aus der europäischen Patentanmeldung **EP 0285768 A1** (Hüls) ist beispielsweise ihr Einsatz als Verdickungsmittel bekannt. In der Französischen Offenlegungsschrift **FR 1580491 A** (Henkel) werden wäßrige Detergensgemische auf Basis von Sulfaten und/oder Sulfonaten, Niotensiden und gegebenenfalls Seifen beschrieben, die Fettsäure-N-alkylglucamide als Schaumregulatoren enthalten. Mischungen von kurz- und längerkettigen Glucamiden werden in der Deutschen Patentschrift **DE 4400632 C1** (Henkel) beschrieben. In den Deutschen Offenlegungsschriften **DE 4326959 A1** und **DE 4309567 A1** (Henkel) wird ferner über den Einsatz von Glucamiden mit längeren Alkylresten als Pseudoceramide in Hautpflegemitteln sowie über Kombinationen von Glucamiden mit Proteinhydrolysaten und kationischen Tensiden in Haarpflegeprodukten berichtet. Gegenstand der internationalen Patentanmeldungen **WO 92/06153, WO 92/06156, WO 92/06157, WO 92/06158, WO 92/06159** und **WO 92/06160** (Procter & Gamble) sind Mischungen von Fettsäure-N-alkylglucamiden mit anionischen Tensiden, Tensiden mit Sulfat- und/oder Sulfonatstruktur, Ethercarbonsäuren, Ethersulfaten, Methylestersulfonaten und nichtionischen Tensiden. Die Verwendung dieser Stoffe in den unterschiedlichsten Wasch-, Spül- und Reinigungsmitteln wird in den internationalen Patentanmeldungen **WO 92/06152, WO 92/06154 WO 92/06155, WO 92/06161, WO 92/06162, WO 92/06164, WO 92/06170, WO 92/06171** und **WO 92/06172** (Procter & Gamble) beschrieben.

### Alkoholethoxylate

Alkoholethoxylate werden herstellungsbedingt als Fettalkohol- oder Oxoalkoholethoxylate bezeichnet und folgen vorzugsweise der Formel (III),

**R**^{**4**}**O(CH**_{**2**}**CH**_{**2**}**O)nH** **(III)**

in der R⁴ für einen linearen oder verzweigten Alkyl- und/oder Alkenylrest mit 6 bis 22 Kohlenstoffatomen und n für Zahlen von 1 bis 50 steht. Typische Beispiele sind die Addukte von durchschnittlich 1 bis 50, vorzugsweise 5 bis 40 und insbesondere 10 bis 25 Mol an Capronalkohol, Caprylalkohol, 2-Ethylhexylalkohol, Caprinalkohol, Laurylalkohol, Isotridecylalkohol, Myristylalkohol, Cetylalkohol, Palmoleylalkohol, Stearylalkohol, Isostearylalkohol, Oleylalkohol, Elaidylalkohol, Petroselinylalkohol, Arachylalkohol, Gadoleylalkohol, Behenylalkohol, Erucylalkohol und Brassidylalkohol sowie deren technische Mischungen, die z.B. bei der Hochdruckhydrierung von technischen Methylestern auf Basis von Fetten und Ölen oder Aldehyden aus der Roelen'schen Oxosynthese sowie als Monomerfraktion bei der Dimerisierung von ungesättigten Fettalkoholen anfallen. Bevorzugt sind Addukte von 10 bis 40 Mol Ethylenoxid an technische Fettalkohole mit 12 bis 18 Kohlenstoffatomen, wie beispielsweise Kokos-, Palm-, Palmkern- oder Talgfettalkohol.

### Alkoxylierte Carbonsäureester

Alkoxylierte Carbonsäureester, sind aus dem Stand der Technik bekannt. So sind beispielsweise derartige alkoxylierte Carbonsäureester durch Veresterung von alkoxylierten Carbonsäuren mit Alkoholen zugänglich. Bevorzugt im Sinne der vorliegenden Erfindung werden die Verbindungen jedoch durch Umsetzung von Carbonsäureestern mit Alkylenoxiden unter Verwendung von Katalysatoren hergestellt, insbesondere unter Verwendung von calciniertem Hydrotalcit gemäß der Deutschen Offenlegungsschrift **DE 3914131 A,** die Verbindungen mit einer eingeschränkten Homolgenverteilung liefern. Nach diesem Verfahren können sowohl Carbonsäureester von einwertigen Alkoholen als auch von mehrwertigen Alkoholen alkoxyliert werden. Bevorzugt gemäß der vorliegenden Erfindung werden alkoxylierte Carbonsäureester von einwertigen Alkoholen, die der allgemeinen Formel **(IV)** folgen,

**R**^{**5**}**CO(OAlk)**_{**n**}**OR**^{**6**} **(IV)**

in der R⁵CO für einen aliphatischen Acylrest, abgeleitet von einer Carbonsäure, AlkO für Alkylenoxid und R⁶ für einen aliphatischen Alkylrest, abgeleitet von einem einwertigen aliphatischen Alkohol, steht. Insbesondere geeignet sind alkoxylierte Carbonsäureester der Formel **(IV)**, in der R⁵CO für einen aliphatischen Acylrest mit 6 bis 30, vorzugsweise 6 bis 22 und insbesondere 10 bis 18 Kohlenstoffatomen, AlkO für einen CH₂CH₂O-, CHCH₃CH₂O- und/oder CH₂-CHCH₃O-Rest, n durchschnittlich für Zahlen von 1 bis 30, vorzugsweise 5 bis 20 und insbesondere 10 bis 15 und R⁶ für einen aliphatischen Alkylrest mit 1 bis 4 und vorzugsweise 1 und/oder 2 Kohlenstoffatomen steht.

Bevorzugte Acylreste leiten sich von Carbonsäuren mit 6 bis 22 Kohlenstoffatomen natürlicher oder synthetischer Herkunft ab, insbesondere von linearen, gesättigten und/oder ungesättigten Fettsäuren einschließlich technischer Gemische derselben, wie sie durch Fettspaltung aus tierischen und/oder pflanzlichen Fetten und Ölen zugänglich sind, zum Beispiel aus Kokosöl, Palmkemöl, Palmöl, Sojaöl, Sonnenblumenöl, Rüböl, Baumwollsaatöl, Fischöl, Rindertalg und Schweineschmalz. Beispiele für derartige Carbonsäuren sind Capronsäure, Caprylsäure, 2-Ethylhexansäure, Caprinsäure, Laurinsäure, Isotridecansäure, Myristinsäure, Palmitinsäure, Palmoleinsäure, Stearinsäure, Isostearinsäure, Ölsäure, Elaidinsäure, Petroselinsäure, Linolsäure, Linolensäure, Elaeostearinsäure, Arachinsäure, Gadoleinsäure, Behensäure und/oder Erucasäure.

Bevorzugte Alkylreste leiten sich von primären, aliphatischen monofunktionellen Alkoholen mit 1 bis 4 Kohlenstoffatomen ab, die gesättigt und/oder ungesättigt sein können. Beispiele für geeignete Monoalkohole sind Methanol, Ethanol, Propanol, sowie Butanol, insbesondere Methanol.

Alk0 steht für die Alkylenoxide, die mit den Carbonsäureestern umgesetzt werden und umfassen Ethylenoxid, Propylenoxid und/oder Butylenoxid, vorzugsweise Ethylenoxid undloder Propylenoxid, insbesondere Ethylenoxid alleine.

Insbesondere geeignet sind alkoxylierte Carbonsäureester der Formel **(IV),** in der AlkO für einen CH₂CH₂O-Rest, n durchschnittlich für Zahlen von 10 bis 15 und R² für einen Methylrest steht. Beispiele für derartige Verbindungen sind mit im Durchschnitt 5, 7, 9 oder 11 Mol Ethylenoxid alkoxylierte Laurinsäuremethylester, Kokosfettsäuremethylester und Talgfettsäuremethylester.

Die nichtionischen Tenside können in Mengen von 20 bis 95, vorzugsweise 50 bis 80 und insbesondere 60 bis 70 - bezogen auf die Endkonzentration - eingesetzt werden.

### Organische polymere Trägermaterialien

Als organische polymere Trägermaterialien kommen kationische, anionische, zwitterionische, amphotere und/oder nichtionische organische Polymere in Frage. In einer bevorzugten Ausführungsform der Erfindung können als organische Polymere Polypeptide, Cellulosen, Polyvinylalkoholen, Polyvinylpyrrolidon, Polykondensate, Polyhydroxycarbonsäuren, Polyethylenglykol, Polyester, Polyurethane und/oder deren Derivate eingesetzt werden.

Geeignete organische kationische Polymere sind beispielsweise kationische Cellulosederivate, wie z.B. eine quaternierte Hydroxyethylcellulose, die unter der Bezeichnung Polymer JR 400® von Amerchol erhältlich ist, kationische Stärke, Copolymere von Diallylammoniumsalzen und Acrylamiden, quaternierte VinylpyrrolidonNinylimidazol-Polymere, wie z.B. Luviquat® (BASF), Kondensationsprodukte von Polyglycolen und Aminen, quaternierte Kollagenpolypeptide, wie beispielsweise Lauryldimonium Hydroxypropyl Hydrolyzed Collagen (Lamequat®L/Grünau), quatemierte Weizenpolypeptide, Polyethylenimin, kationische Siliconpolymere, wie z.B. Amodimethicone, Copolymere der Adipinsäure und Dimethylaminohydroxypropyldiethylentriamin (Cartaretine®/Sandoz), Copolymere der Acrylsäure mit Dimethyldiallylammoniumchlorid (Merquat® 550/Chemviron), Polyaminopolyamide, wie z.B. beschrieben in der **FR 2252840** A sowie deren vernetzte wasserlöslichen Polymere, kationische Chitinderivate wie beispielsweise quatemiertes Chitosan, gegebenenfalls mikrokristallin verteilt, Kondensationsprodukte aus Dihalogenalkylen, wie z.B. Dibrombutan mit Bisdialkylaminen, wie z.B. Bis-Dimethylamino-1,3-propan, kationischer Guar-Gum, wie z.B. Jaguar® CBS, Jaguar® C-17, Jaguar® C-16 der Firma Celanese, quatemierte Ammoniumsalz-Polymere, wie z.B. Mirapol® A-15, Mirapol® AD-1, Mirapol® AZ-1 der Firma Miranol.

Als organische anionische, zwitterionische, amphotere und nichtionische polymere Träger kommen beispielsweise Vinylacetat/Crotonsäure-Copolymere, Vinylpyrrolidon/Vinylacrylat-Copolymere, Vinylacetat/Butylmaleat/ Isobomylacrylat-Copolymere, Methylvinylether/Maleinsäureanhydrid-Copolymere und deren Ester, Acrylamidopropyltrimethylammoniumchlorid/ Acrylat-Copolymere, Octylacrylamid/Methylmethacrylat/tert.Butylaminoethylmethacrylat/2-Hydroxyproylmethacrylat-Copolymere, Polyvinylpyrrolidon, VinylpyrrolidonNinylacetat-Copolymere, Vinylpyrrolidon/ Dimethylaminoethylmethacrylat/Vinylcaprolactam-Terpolymere sowie gegebenenfalls derivatisierte Celluloseether in Frage. Weitere geeignete Polymere und Verdickungsmittel sind in **Cosmetics & Toiletries Vol. 108, Mai 1993, Seite 95ff** aufgeführt.

In einer bevorzugten Ausführungsform der Erfindung kommen als organische polymere Träger Po.-Polypeptide, Cellulose, Polyvinylalkohole, Polyvinylpyrrolidone Polykondensate, Polyhydroxycarbonsäuren und/oder deren Derivate in Frage.

### (1) Proteine

Als Proteine kommen im Sinne der Erfindung Polypeptide auf Basis von tierischem Protein (z.B. Kollagen) oder auf Basis von pflanzlichem Protein mit einem Molekulargewicht von 1.000 bis 300.000, vorzugsweise 5.000 bis 200.000 und insbesondere 10.000 bis 150.000 in Frage.

In einer besonderen Ausführungsform werden wasserlösliche Proteine eingesetzt, z.B. auf Basis von Weizenprotein. In diesem Fall ist ein Molekulargewicht von 5.000 bis 50.000 besonders bevorzugt. Entsprechende Proteine auf Basis Molke, Soja, Reis und Seide können ebenfalls Verwendung finden.

Besonders bevorzugt werden Proteinhydrolysate mit einem mittleren Molekulargewicht von 500 bis 30.000 (z.B. Gluadin® WP, von Cognis GmbH) eingesetzt. In einer bevorzugten Ausführungsform der Erfindung können ebenfalls anionisch oder kationisch modifizierte Proteinhydrolysate (z.B. Gluadin WQ; Cognis GmbH) eingesetzt werden.

Polypeptide können auch auf bekanntem Wege aus Aminosäuren sowie deren Derivate, d.h. aus Carbonsäuren mit einer oder mehreren Amino-Gruppen im Molekül, gebildet werden. Im Sinne der Erfindung können die Proteine bzw. Polypeptide durch Verknüpfung der einzelnen Aminosäuren sowie deren beliebige Kombination untereinander hergestellt werden. hierbei kommen beispielsweise als Aminosäuren Glycin, Alanin, Serin, Cystein, Phenylalanin, Tyrosin, Tryptophan, Threonin, Methionin, Valin, Prolin, Leucin, Isoleucin, Lysin, Arginin, Histidin, L-Asparaginsäure, Asparagin, Glutaminsäure, Glutamin sowie deren Derivate (beispielsweise Polyethylenglutamat) in Frage, die nach der Derivatisierung mindestens eine COOH- und mindestens eine Amino-Gruppe enthalten. Vorzugsweise kommen Polyasparaginat (beispielsweise mit MG 20.000 (Firma Donlar) bzw. mit MG 2.000 - 3.000 (Firma Bayer) in Frage.

### (2) Polysaccaride und/oder deren Derivaten

Als Polysaccharide werden Cellulose sowie deren Derivate und insbesondere Xanthan-Gum, Guar-Guar (z. B. Guarhydroxypropyl-trimethylammoniumchlorid; Cosmedia Guar C 261; Cognis GmbH; Guarmehl; Cosmedia Guar U, Cognis GmbH), Agar-Agar, Alginate und Tylosen, Carboxymethylcellulose und Hydroxyethylcellulose, Dextrin, Cyclodextrin, Carboxymethyl Dextran sowie deren Derivate eingesetzt.

Unter Chitin sind aminozuckerhaltige Polysaccharide der allgemeinen Formel (C₈H₁₃NO₅)ₓ zu verstehen, die üblicherweise Molekulargewichte in der Größenordnung von durchschnittlich 30.000 bis 5.000.000 Dalton aufweisen. Chitine bestehen aus Ketten von ß-1,4-glykosidisch verknüpften N-Acetyl-D-glucosamin-Resten. Besonders bevorzugt ist der Einsatz von Chitin mit einem Molekulargewicht von 50.000 bis 2.000.000 Dalton.

Chitosane stellen unter anderem Biopolymere dar und werden zur Gruppe der Hydrokolloide gezählt. Chemisch betrachtet handelt es sich um partiell deacetylierte Chitine, d.h. aminozuckerhaltige Polysaccharide unterschiedlichen Molekulargewichtes, die den folgenden - idealisierten - Monomerbaustein enthalten:

im Gegensatz zu den meisten Hydrokolloiden, die im Bereich biologischer pH-Werte negativ geladen sind, stellen Chitosane unter diesen Bedingungen kationische Biopolymere dar. Die positiv geladenen Chitosane können mit entgegengesetzt geladenen Oberflächen in Wechselwirkung treten und werden daher in kosmetischen Haar- und Körperpflegemitteln sowie pharmazeutischen Zubereitungen eingesetzt (vgl. **Ullmann's Encyclopedia of Industrial Chemistry, 5th Ed., Vol. A6, Weinheim, Verlag Chemie, 1986, S. 231-232)**. Übersichten zu diesem Thema sind auch beispielsweise von B. Gesslein et al. in **HAPPI 27, 57 (1990),** O. Skaugrud in **Drug Cosm.Ind. 148, 24 (1991)** und E. Onsoyen et al. in **Seifen-Öle-Fette-Wachse 117, 633 (1991)** erschienen. Zur Herstellung der Chitosane geht man von Chitin, vorzugsweise den Schalenresten von Krustentieren aus, die als billige Rohstoffe in großen Mengen zur Verfügung stehen. Das Chitin wird dabei in einem Verfahren, das erstmals von Hackmann et al. beschrieben worden ist, üblicherweise zunächst durch Zusatz von Basen deproteiniert, durch Zugabe von Mineralsäuren demineralisiert und schließlich durch Zugabe von starken Basen deacetyliert, wobei die Molekulargewichte über ein breites Spektrum verteilt sein können. Entsprechende Ver fahren sind beispielsweise aus **Makromol. Chem. 177, 3589 (1976)** oder der französischen Patentanmeldung **FR 2701266** A bekannt. Vorzugsweise werden solche Typen eingesetzt, wie sie in den deutschen Patentanmeldungen **DE 4442987 A1** und **DE 19537001 A1** (Henkel) offenbart werden und die ein durchschnittliches Molekulargewicht von 10.000 bis 5.000 000 Dalton, insbesondere 10.000 bis 500.000 bzw. 800.000 bis 1.200.000 Dalton aufweisen und/oder eine Viskosität nach Brookfield (1 Gew.-%ig in Glycolsäure) unterhalb von 5.000 mPas, einen Deacetylierungsgrad im Bereich von 80 bis 88 % und einem Aschegehalt von weniger als 0,3 Gew.-% besitzen. Üblicherweise werden Chitosane mit einem mittleren Molekulargewicht von 10.000 bis 5.000.000 Dalton eingesetzt, in einer bevorzugten Ausführung werden Chitosane mit einem durchschnittlichen Molekulargewicht von 30.000 bis 100.000 Dalton eingesetzt, weiterhin bevorzugt sind Chitosane mit einem Molekulargewicht von 100.000 bis 1.000.000 Dalton, besonders bevorzugt sind Chitosane mit einem Molekulargewicht von 800.000 bis 1.000.000 Dalton.

Neben den Chitosanen als typischen kationischen Biopolymeren kommen im Sinne der Erfindung auch anionisch bzw. nichtionisch derivatisierte Chitosane, wie z.B. Carboxylierungs-, Succinylierungs- oder Alkoxylierungsprodukte in Frage, wie sie beispielsweise in der deutschen Patentschrift **DE 3713099 C2** (L'Oreal) sowie der deutschen Patentanmeldung **DE 19604180 A1** (Henkel) beschrieben werden.

### (3) Polyvinylalkohole

Polymere haben im Sinne der Erfindung die allgemeine Struktur -CH₂CHOH-CH₂-CH₂OH-, die in geringen Anteilen (ca. 2%) auch Struktureinheiten des Typs -CH₂CHOH-CHOH-CH₂OH- enthalten können. Polyvinylakohole können nicht direkt durch Polymerisation von Vinylalkohol (H₂C=CH-OH) erhalten werden, da dessen Konzentration im Tautomeren-Gleichgewicht (Keto-Enol-Tautomerie) mit Acetaldehyd (H₃C-CHO) zu gering ist. Polyvinylakohole werden daher v. a. aus Polyvinylacetaten über polymeranaloge Reaktionen wie Hydrolyse, technisch insbesesondere aber durch alkalisch katalysierte Umesterung mit Alkoholen (vorzugsweise Methanol) in Lösung hergestellt. Im Rahmen der Erfindung werden vorzugsweise Polyvinylakohole, die als weiß-gelbliche Pulver oder Granulate mit Polymerisationsgraden im Bereich von vorzugsweise 500 bis 2500 (Molmassen von ca. 20 000-100 000 g/mol) angeboten werden, haben Hydrolysegrade von 98 bis 99 bzw. 87 bis 89 Mol%, enthalten also noch einen Restgehalt an Acetyl-Gruppen. Geeignete Produkte haben vorzugsweise ein Molkulargewicht von 5.000 bis 50.000 und insbesondere 10.000 bis 30.000.

### (4) Polyvinylpyrrolidone

Polyvinylpyrrolidone [Poly(1-vinyl-2-pyrrolidinone) werden hergestellt durch radikalische Polymerisation von 1-Vinylpyrrolidon nach Verfahren der Substanz-, Lösungs- od. Suspensionspolymerisation unter Einsatz von Radikalbildnern (Peroxide, Azo-Verbindungen) als Initiatoren und meist in Gegenwart aliphatischer Amine, die die im sauren Medium erfolgende Zersetzung des Monomers unterbinden. Die ionische Polymerisation des Monomeren liefert nur Produkte mit niedrigen Molmassen.

Vorzugsweise werden Polyvinylpyrrolidone mit Molmassen im Bereich von 2.500 bis 75.000, besonders bevorzugt 5.000 bis 60.000 und insbesondere im Bereich von 20.000 bis 50.000 g/mol in Frage.

### (5) Polykondensaten

Als Polypeptide kommen Copolymere aus Polypeptiden mit Dicarbonsäuren (beispielsweise Poly-β-Alanin/Glutarsäure-Copolymer), Vinylpyrrolidon und Vinylacetaten, Polyolen und Poly(meth)acrylaten in Frage.

### (6) Polyhydroxycarbonsäuren

Als Polyhydroxycarbonsäuren können auch Copolymere aus Vinylalkohol und (Meth)acrylsäuren verwendet werden. Eine besondere Ausführungsform sind Polyhydroxycarbonsäuren, welche durch Polykondensation von Polyhydroxysäuren wie Weinsäure, Citronensäure, Äpfelsäure sowie aus deren Mischungen hergestellt werden.

Die organischen polymeren Trägermaterialien können in Mengen von 0,1 bis 50, vorzugsweise 1 bis 30 und insbesondere 5 bis 20 - bezogen auf die Endkonzentration - eingesetzt werden.

### Granulierung in der Wirbelschicht

Unter einer Wirbelschicht- oder SKET-Granulierung ist eine Granulierung unter gleichzeitiger Trocknung zu verstehen, die vorzugsweise batchweise oder kontinuierlich in der Wirbelschicht erfolgt. Dabei können die nichtionischen Tenside vorzugsweise in Form wäßriger Pasten gleichzeitig oder nacheinander über eine oder mehrere Düsen in die Wirbelschicht eingebracht werden. Bevorzugt eingesetzte Wirbelschichtanlagen besitzen Bodenplatten mit Abmessungen von 0,4 bis 5 m. Vorzugsweise wird die SKET-Granulierung bei Wirbelluftgeschwindigkeiten im Bereich von 1 bis 8 m/s durchgeführt. Der Austrag der Granulate aus der Wirbelschicht erfolgt vorzugsweise über eine Größenklassierung der Granulate. Die Klassierung kann beispielsweise mittels einer Siebvorrichtung oder durch einen entgegengeführten Luftstrom (Sichterluft) erfolgen, der so reguliert wird, dass erst Teilchen ab einer bestimmten Teilchengröße aus der Wirbelschicht entfernt und kleinere Teilchen in der Wirbelschicht zurückgehalten werden. Üblicherweise setzt sich die einströmende Luft aus der beheizten oder unbeheizten Sichterluft und der beheizten Bodenluft zusammen. Die Bodenlufttemperatur liegt dabei zwischen 60 und 400, vorzugsweise 60 und 350°C. Vorteilhafterweise wird zu Beginn der SKET-Granulierung als Startmassse ein organisches polymeres Trägermaterial oder ein SKET-Granulat aus einem früheren Versuchsansatz, vorgelegt. In der Wirbelschicht verdampft das Wasser aus der Tensidpaste, welche neben dem Tensid auch das Polymer enthält, wobei angetrocknete bis getrocknete Keime entstehen, die mit weiteren Mengen Tensid-/Polymergemisch umhüllt, granuliert und wiederum gleichzeitig getrocknet werden. Das Ergebnis ist ein Tensid-/Polymerkorn mit einem Tensidgradienten über das Kom, welches besonders gut wasserlöslich ist. Die Granulierung unter gleichzeitiger Trocknung kann ohne Zusatz von anorganischen Salzen, wie beispielsweise Zeolith und Soda erfolgen.

In einer bevorzugten Ausführungsform der Erfindung weisen diese Tensidgranulate eine Komgrößenverteilung zwischen 0,02 und 2,0 und insbesondere zwischen 0,2 und 1,6 mm auf. In einer weiteren bevorzugten Ausführungsform der Erfindung bestehen mindestens 70, besonders bevorzugt 75 und insbesondere 85 Gew.-% der Granulate aus runden Körnern.

### Bevorzugte Ausführungsformen der Granulierung

Das erfindungsgemäße Verfahren kann in zwei Ausführungsformen - sowohl im Mischer als auch in der Wirbelschicht - durchgeführt werden. Vorzugsweise erfolgt die Granulierung in der Wirbelschicht oder in einem Wirbelschichtsprühturm. Zum einen ist es möglich, die organischen polymeren Träger als Kristallisationskeim vorzulegen und eine möglichst hochkonzentrierte, beispielsweise 30 bis 65 Gew.-%ige Paste eines nichtionischen Tensids aufzusprühen. Zum anderen kann ein organisches Polymer oder Gemische verschiedener Polymere - im Fall, dass diese wasserlöslich sind - auch in den nichtionischen wäßrigen Tensidpasten gelöst werden oder aber - im Fall, dass diese wasserunlöslich sind - zu einem Art "Slurry" vermischt werden und dann gemeinsam versprüht bzw. vorzugsweise granuliert und gleichzeitig durch Gegenstrom von heißer Luft getrocknet werden.

### Tenside

Obschon die Aufgabe der Erfindung auf die Herstellung von nichtionischen Tensidgranulaten gerichtet ist, können zusammen mit diesen Tensiden auch weitere anionische, nichtionische, amphotere bzw. zwitterionische und kationische Tenside mit verwendet werden.
Typische Beispiele für anionische Tenside sind Seifen, Alkylbenzolsulfonate, Alkansulfonate, Olefinsulfonate, Alkylethersulfonate, Glycerinethersulfonate, α-Methylestersulfonate, Sulfofettsäuren, Alkylsulfate, Fettalkoholethersulfate, Glycerinethersulfate, Fettsäureethersulfate, Hydroxymischethersulfate, Monoglycerid(ether)sulfiate, Fettsäureamid(ether)sulfate, Mono- und Dialkylsulfosuccinate, Mono- und Dialkylsulfosuccinamate, Sulfotriglyceride, Amidseifen, Ethercarbonsäuren und deren Salze, Fettsäureisethionate, Fettsäuresarcosinate, Fettsäuretauride, N-Acylaminosäuren, wie beispielsweise Acyllactylate, Acyltartrate, Acylglutamate und Acylaspartate, Alkyloligoglucosidsulfate, Proteinfettsäurekondensate (insbesondere pflanzliche Produkte auf Weizenbasis) und Alkyl(ether)phosphate. Sofern die anionischen Tenside Polyglycoletherketten enthalten, können diese eine konventionelle, vorzugsweise jedoch eine eingeengte Homologenverteilung aufweisen. Typische Beispiele für **nichtionische Tenside** sind Fettalkoholpolyglycolether, Alkylphenolpolyglycolether, Fettsäureamidpolyglycolether, Fettaminpolyglycolether, alkoxylierte Triglyceride, Mischether bzw. Mischformale, bzw. Glucoronsäurederivate, Fettsäure-N-alkylglucamide, Proteinhydrolysate (insbesondere pflanzliche Produkte auf Weizenbasis), Polyolfettsäureester, Sorbitanester, Polysorbate und Aminoxide. Sofern die nichtionischen Tenside Polyglycoletherketten enthalten, können diese eine konventionelle, vorzugsweise jedoch eine eingeengte Homologenverteilung aufweisen. Typische Beispiele für **kationische** Tenside sind quartäre Ammoniumverbindungen, wie beispielsweise Dimethyldistearylammoniumchlorid oder Alkyltrimethylammoniumchlorid, und Esterquats, insbesondere quatemierte Fettsäuretrialkanolaminestersalze. Typische Beispiele für **amphotere bzw. zwitterionische Tenside** sind Alkylbetaine, Alkylamidobetaine (wie Cocoamidopropylbetain), Aminopropionate, Aminoglycinate, Imidazoliniumbetaine und Sulfobetaine. Bei den genannten Tensiden handelt es sich ausschließlich um bekannte Verbindungen. Hinsichtlich Struktur und Herstellung dieser Stoffe sei auf einschlägige Übersichtsarbeiten beispielsweise **J.Falbe (ed.), "Surfactants in Consumer Products", Springer Verlag, Berlin, 1987, S. 54.124** oder **J.Falbe (ed.), "Katalysatoren, Tenside und Mineralöladditive", Thieme Verlag, Stuttgart, 1978, S. 123-217** verwiesen. Typische Beispiele für besonders geeignete milde, d.h. besonders hautverträgliche Tenside sind Fettalkoholpolyglycolethersulfate, Monoglyceridsulfate, Mono- und/oder Dialkylsulfosuccinate, Fettsäureisethionate, Fettsäuresarcosinate, Fettsäuretauride, Fettsäureglutamate, α-Olefinsulfonate, Ethercarbonsäuren, Alkyloligoglucoside, Fettsäureglucamide, Alkylamidobetaine, Amphoacetale und/oder Proteinfettsäurekondensate, letztere vorzugsweise auf Basis von Weizenproteinen.

Das Mischungsverhältnis zwischen den nichtionischen Tensiden und den weiteren Tensiden ist weitgehend unkritisch und kann im Bereich von 10 : 90 bis 90 : 10 variieren. Bevorzugt sind Abmischungen von dem erfindungsgemäßen Gemisch aus nichtionischen Tensiden und organischem Polymer mit Fettalkoholsulfaten, Oxoalkoholsulfaten, Monoglyceridsulfaten, Fettsäureisethionaten, Seifen, Olefinsulfonaten, Acylglutamaten, Sarkosinaten Ethercarbonsäuren, sowie Fettalkoholpolyglycolethem im Gewichtsverhältnis 70 : 30 bis 30 : 70 und insbesondere 60 : 40 bis 40 : 60.

In einer besonderen Ausführungsform der Erfindung wird die zuvor beschriebene Granulierung der wäßrigen nichtionischen Tensid-/Polymer-Paste in Gegenwart einer weiteren Tensidpaste aus Fettalkoholsulfaten, Betainen, Kokosmonoglyceridsulfaten, Acylglutamaten, Esterquats oder deren Mischungen, unter gleichzeitiger Trocknung durchgeführt.

In einer weiteren Ausführungsform der Erfindung erfolgt zunächst wie zuvor beschrieben die Granulierung der wäßrigen nichtionischen Tensid-/Polymer-Paste unter gleichzeitiger Trocknung zu den Tensidgranulaten; anschließend werden diese Tensidgranulate wieder in die Wirbelschicht als Keimmaterial zurückgeführt und in Gegenwart einer weiteren Tensidpaste aus Fettalkoholsulfat, Betain, Kokosmonoglyceridsutfat, Acylglutamat und/oder deren Mischungen ein zweites Mal granuliert und gleichzeitigem getrocknet.

### Gewerbliche Anwendbarkeit

Die erfindungsgemäßen Mittel können in oberflächenaktiven Zubereitungen, wie beispielsweise kosmetischen und/oder pharmazeutischen Zubereitungen, u.a. Haarshampoos, Haarlotionen, Schaumbäder, Duschbäder, Mund- und Zahnpflegemittel, Cremes, Gele, Lotionen, alkoholische und wäßrig/alkoholische Lösungen, Emulsionen, Wachs/Fett-Massen, Stiftpräparaten, Pudern oder Salben, Reinigungsmitteln, vorzugsweise Wasch-, Spül-, Reinigungs- und Avivagemitteln sowie Zubereitungen zur Behandlung von Textilien, vorzugsweise Bügelhilfen und dergleichen eingesetzt werden.

Die erfindungsgemäßen Tensidgranulate, vorzugsweise Zuckertensidgranulate, sind rieselfähig, verklumpen nicht und lösen sich leicht in kaltem Wasser. Sie eignen sich daher beispielsweise für die Herstellung von Pulverwaschmitteln und insbesondere für die Herstellung von stückigen Waschmitteln wie Waschmittel-Tabletten, wobei man die Granulate vorzugsweise den Turmpulvem zumischt und, z.B. im Fall der Waschmittel-Tabletten, dieses Pulvergemisch anschließend zu den Tabletten verpreßt.

Ein Gegenstand der Erfindung betrifft daher die Verwendung der erfindungsgemäßen Tensidgranulate in oberflächenaktiven Zubereitungen, vorzugsweise kosmetischen und/oder pharmazeutischen Zubereitungen und Wasch- und Reinigungsmitteln und insbesondere festen pulverförmiger oder stückigen Wasch- und Reinigungsmitteln, vorzugsweise in Tablettenform.

Die oberflächenaktiven Zubereitungen können ferner als weitere Zusatzstoffe milde Tenside, Ölkomponenten, Emulgatoren, Überfettungsmittel, Perlglanzwachse, Konsistenzgeber, Verdickungsmittel, Polymere, Siliconverbindungen, Fette, Wachse, Stabilisatoren, biogene Wirkstoffe, Deowirkstoffe, Antischuppenmittel, Filmbildner, Quellmittel, weitere UV-Lichtschutzfaktoren, Antioxidantien, Hydrotrope, Konservierungsmittel, Insektenrepellentien, Selbstbräuner, Solubilisatoren, Parfümöle, Farbstoffe, keimhemmende Mittel und dergleichen enthalten.

Typische Beispiele für geeignete milde, d.h. besonders hautverträgliche Tenside sind Fettalkoholpolyglycolethersulfate, Monoglyceridsulfate, Mono- und/oder Dialkylsulfosuccinate, Fettsäureisethionate, Fettsäuresarcosinate, Fettsäuretauride, Fettsäureglutamate, α-Olefinsulfonate, Ethercarbonsäuren, Alkyloligoglucoside, Fettsäureglucamide, Cocoamidopropylbetain, Alkylamidobetaine, Cocoamidosulfebetaine und/oder Proteinfettsäurekondensate, letztere vorzugsweise auf Basis von Weizenproteinen.

Als Ölkomponenten der erforderlichen Polarität kommen insbesondere Guerbetalkohole auf Basis von Fettalkoholen mit 6 bis 18, vorzugsweise 8 bis 10 Kohlenstoffatomen, Ester von verzweigten C₆-C₁₃₋Carbonsäuren mit linearen C₆-C₂₂-Fettalkoholen, Ester von linearen C₆-C₂₂-Fettsäuren mit verzweigten Alkoholen, insbesondere 2-Ethylhexanol, Ester von Hydroxycarbonsäuren mit linearen oder verzweigten C₆-C₂₂-Fettalkoholen, insbesondere Dioctyl Malate, Ester von linearen und/oder verzweigten Fettsäuren mit mehrwertigen Alkoholen (wie z.B. Propylenglycol, Dimerdiol oder Trimertriol) und/oder Guerbetalkoholen, flüssige Mono-/Di-/Triglyce(idmischungen auf Basis von C₆-C₁₈-Feftsäuren, Ester von C₆-C₂₂-Fetta!koho)en und/oder Guerbetalkoholen mit aromatischen Carbonsäuren, insbesondere Benzoesäure, Ester von C₂-C₁₂-Dicarbonsäuren mit linearen oder verzweigten Alkoholen mit 1 bis 22 Kohlenstoffatomen oder Polyolen mit 2 bis 10 Kohlenstoffatomen und 2 bis 6 Hydroxylgruppen, verzweigte primäre Alkohole, substituierte Cyclohexane, lineare und verzweigte C₆-C₂₂-Feftalkoholcarbonate, Guerbetcarbonate, Ester der Benzoesäure mit linearen und/oder verzweigten C₆-C₂₂-Alkoholen (z.B. Finsolv® TN), lineare oder verzweigte, symmetrische oder unsymmetrische Dialkylether mit 6 bis 22 Kohlenstoffatomen pro Alkylgruppe, Ringöffnungsprodukte von epoxidierten Fettsäureestern mit Polyolen in Betracht.

Als **Überfettungsmittel** können Substanzen wie beispielsweise Lanolin und Lecithin sowie polyethoxylierte oder acylierte Lanolin- und Lecithinderivate, Polyolfettsäureester, Monoglyceride und Fettsäurealkanolamide verwendet werden, wobei die letzteren gleichzeitig als Schaumstabilisatoren dienen.

Als **Perlglanzwachse** kommen beispielsweise in Frage: Alkylenglycolester, speziell Ethylenglycoldistearat; Fettsäurealkanolamide, speziell Kokosfettsäurediethanolamid; Partialglyceride, speziell Stearinsäuremonoglycerid; Ester von mehrwertigen, gegebenenfalls hydroxysubstituierte Carbonsäuren mit Fettalkoholen mit 6 bis 22 Kohlenstoffatomen, speziell langkettige Ester der Weinsäure; Fettstoffe, wie beispielsweise Fettalkohole, Fettketone, Fettaldehyde, Fettether und Fettcarbonate, die in Summe mindestens 24 Kohlenstoffatome aufweisen, speziell Lauron und Distearylether; Fettsäuren wie Stearinsäure, Hydroxystearinsäure oder Behensäure, Ringöffnungsprodukte von Olefinepoxiden mit 12 bis 22 Kohlenstoffatomen mit Fettalkoholen mit 12 bis 22 Kohlenstoffatomen und/oder Polyolen mit 2 bis 15 Kohlenstoffatomen und 2 bis 10 Hydroxylgruppen sowie deren Mischungen.
Als Konsistenzgeber kommen in erster Linie Fettalkohole oder Hydroxyfettalkohole mit 12 bis 22 und vorzugsweise 16 bis 18 Kohlenstoffatomen und daneben Partialglyceride, Fettsäuren oder Hydroxyfettsäuren in Betracht. Bevorzugt ist eine Kombination dieser Stoffe mit Alkyloligoglucosiden und/oder Fettsäure-N-methylglucamiden gleicher Kettenlänge und/oder Polygiycerinpoly-12-hydroxystearaten.

Geeignete Verdickungsmittel sind beispielsweise Aerosil-Typen (hydrophile Kieselsäuren), Polysaccharide, insbesondere Xanthan-Gum, Guar-Guar, Agar-Agar, Alginate und Tylosen, Carboxymethylcellulose und Hydroxyethylcellulose, ferner höhermolekulare Polyethylenglycolmono- und -diester von Fettsäuren, Polyacrylate, (z.B. Carbopole®' von Goodrich oder Synthalenee von Sigma), Polyacrylamide, Polyvinylalkohol und Polyvinylpyrrolidon, Tenside wie beispielsweise ethoxylierte Fettsäureglyceride, Ester von Fettsäuren mit Polyolen wie beispielsweise Pentaerythrit oder Trimethylolpropan, Fettalkoholethoxylate mit eingeengter Homologenverteilung oder Alkyloligoglucoside sowie Elektrolyte wie Kochsalz und Ammoniumchlorid.

Geeignete Siliconverbindungen sind beispielsweise Dimethylpolysiloxane, Methylphenylpolysiloxane, cyclische Silicone sowie amino-, fettsäure-, alkohol-, polyether-, epoxy-, fluor-, glykosid- und/oder alkylmodifizierte Siliconverbindungen, die bei Raumtemperatur sowohl flüssig als auch harzförmig vorliegen können. Weiterhin geeignet sind Simethicone, bei denen es sich um Mischungen aus Dimethiconen mit einer durchschnittlichen Kettenlänge von 200 bis 300 Dimethylsiloxan-Einheiten und hydrierten Silicaten handelt. Eine detaillierte Übersicht über geeignete flüchtige Silicone findet sich zudem von Todd et al. in **Cosm.Toil. 91, 27 (1976)**.

Typische Beispiele für **Fette** sind Glyceride, als **Wachse** kommen u.a. Bienenwachs, Carnaubawachs, Candelillawachs, Montanwachs, Paraffinwachs, hydriertes Ricinusöle, bei Raumtemperatur feste Fettsäureester oder Mikrowachse gegebenenfalls in Kombination mit hydrophilen Wachsen, z.B. Cetylstearylalkohol oder Partialglyceriden in Frage.

Als Stabilisatoren können Metallsalze von Fettsäuren, wie z.B. Magnesium-, Aluminium- und/oder Zinkstearat bzw. -ricinoleat eingesetzt werden.

Unter **biogenen Wirkstoffen** sind beispielsweise Tocopherol, Tocopherolacetat, Tocopherolpalmitat, Ascorbinsäure, Desoxyribonucleinsäure, Retinol, Bisabolol, Allantoin, Phytantriol, Panthenol, AHA-Säuren, Aminosäuren, Ceramide, Pseudoceramide, essentielle Öle, Pflanzenextrakte und Vitaminkomplexe zu verstehen.

Als **Deowirkstoffe** kommen z.B. Antiperspirantien wie etwa Aluminiumchlorhydate in Frage. Hierbei handelt es sich um farblose, hygroskopische Kristalle, die an der Luft leicht zerfließen und beim Eindampfen wäßriger Aluminiumchloridlösungen anfallen. Aluminiumchlorhydrat wird zur Herstellung von schweißhemmenden und desodorierenden Zubereitungen eingesetzt und wirkt wahrscheinlich über den partiellen Verschluß der Schweißdrüsen durch Eiweiß- und/oder Polysaccharidfällung [vgl. **J.Soc. Cosm.Chem. 24, 281 (1973)].** Unter der Marke Locron® der Hoechst AG, FrankfurtlfRG, befindet beispielsweise sich ein Aluminiumchlorhydrat im Handel, das der Formel [Al₂(OH)₅Cl]*2,5 H₂O entspricht und dessen Einsatz besonders bevorzugt ist [vgl. **J.Pharm.Pharmacol. 26, 531 (1975)**]. Neben den Chlorhydraten können auch Aluminiumhydroxylactate sowie saure Aluminium/Zirkoniumsalze eingesetzt werden. Als weitere Deowirkstoffe können Esteraseinhibitoren zugesetzt werden. Hierbei handelt es sich vorzugsweise um Trialkylcitrate wie Trimethylcitrat, Tripropylcitrat, Triisopropylcitrat, Tributylcitrat und insbesondere Triethylcitrat (Hydagen® CAT, Henkel KGaA, Düsseldorf/FRG). Die Stoffe inhibieren die Enzymaktivität und reduzieren dadurch die Geruchsbildung. Wahrscheinlich wird dabei durch die Spaltung des Citronensäureesters die freie Säure freigesetzt, die den pH-Wert auf der Haut soweit absenkt, dass dadurch die Enzyme inhibiert werden. Weitere Stoffe, die als Esteraseinhibitoren in Betracht kommen, sind Sterolsulfate oder -phosphate, wie beispielsweise Lanosterin-, Cholesterin-, Campesterin-, Stigmasterin- und Sitosterinsulfat bzw. -phosphat, Dicarbonsäuren und deren Ester, wie beispielsweise Glutarsäure, Glutarsäuremonoethylester, Glutarsäurediethylester, Adipinsäure, Adipinsäuremonoethylester, Adipinsäurediethylester, Malonsäure und Malonsäurediethylester, Hydroxycarbnonsäuren und deren Ester wie beispielsweise Citronensäure, Äpfelsäure, Weinsäure oder Weinsäurediethylester. Antibakterielle Wirkstoffe, die die Keimflora beeinflussen und schweißzersetzende Bakterien abtöten bzw. in ihrem Wachstum hemmen, können ebenfalls in den Stiftzubereitungen enthalten sein. Beispiele hierfür sind Chitosan, Phenoxyethanol und Chlorhexidingluconat. Besonders wirkungsvoll hat sich auch 5-Chlor-2-(2,4-dichlorphen-oxy)-phenol erwiesen, das unter der Marke Irgasan® von der Ciba-Geigy, Basel/CH vertrieben wird.

Als **Antischuppenmittel** können Climbazol, Octopirox und Zinkpyrethion eingesetzt werden. Gebräuchliche **Filmbildner** sind beispielsweise Chitosan, mikrokristallines Chitosan, quaterniertes Chitosan, Polyvinylpyrrolidon, Vinylpyrrolidon-Vinylacetat-Copolymerisate, Polymere der Acrylsäurereihe, quaternäre Cellulose-Derivate, Kollagen, Hyaluronsäure bzw. deren Salze und ähnliche Verbindungen.

Als Quellmittel für wäßrige Phasen können Montmoriflonite, Clay Mineralstoffe, Pemulen sowie alkylmodifizierte Carbopoltypen (Goodrich) dienen. Weitere geeignete Polymere bzw. Quellmittel können der Übersicht von R.Lochhead in **Cosm.Toil. 108, 95 (1993)** entnommen werden.

Unter **UV-Lichtschutzfaktoren** sind beispielsweise bei Raumtemperatur flüssig oder kristallin vorliegende organische Substanzen (Lichtschutzfilter) zu verstehen, die in der Lage sind, ultraviolette Strahlen zu absorbieren und die aufgenommene Energie in Form längerwelliger Strahlung, z.B. Wärme wieder abzugeben. UV-B-Filter können öllöslich oder wasserlöslich sein. Als öllösliche Substanzen sind z.B. zu nennen:
- 4-Aminobenzoesäurederivate, vorzugsweise 4-(Dimethylamino)benzoesäure-2-ethylhexylester, 4-(Dimethylamino)benzoesäure-2-octylester und 4-(Dimethylamino)benzoesäureamylester;
- Ester der Salicylsäure, vorzugsweise Salicylsäure-2-ethylhexylester, Salicylsäure-4-isopropylbenzylester, Salicylsäurehomomenthylester;
- Derivate des Benzophenons, vorzugsweise 2-Hydroxy-4-methoxybenzophenon, 2-Hydroxy-4-methoxy-4'-methylbenzophenon, 2,2'-Dihydroxy-4-methoxybenzophenon;
- Ester der Benzalmalonsäure, vorzugsweise 4-Methoxybenzmalonsäuredi-2-ethylhexylester;
- Triazinderivate, wie z.B. 2,4,6-Trianilino-(p-carbo-2'-ethyl-1'-hexyloxy)-1,3,5-triazin und Octyl Triazon, wie in der **EP 0818450 A1** beschrieben;
- Propan-1,3-dione, wie z.B. 1-(4-tert.Butylphenyl)-3-(4'methoxyphenyl)propan-1,3-dion;
- Ketotricyclo(5.2.1.0)decan-Derivate, wie in der **EP 0694521 B1** beschrieben.

Als wasserlösliche Substanzen kommen in Frage:
- 2-Phenylbenzimidazol-5-sulfonsäure und deren Alkali-, Erdalkali-, Ammonium-, Alkylammonium-, Alkanolammonium- und Glucammoniumsalze;
- Sulfonsäurederivate von Benzophenonen, vorzugsweise 2-Hydroxy-4-methoxybenzophenon-5-sulfonsäure und ihre Salze;
- Sulfonsäurederivate des 3-Benzylidencamphers, wie z.B. 4-(2-Oxo-3-bornylidenmethyl)benzolsulfonsäure und 2-Methyl-5-(2-oxo-3-bornyliden)sulfonsäure und deren Salze.

Neben den beiden vorgenannten Gruppen primärer Lichtschutzstoffe können auch sekundäre Lichtschutzmittel vom Typ der Antioxidantien eingesetzt werden, die die photochemische Reaktionskette unterbrechen, welche ausgelöst wird, wenn UV-Strahlung in die Haut eindringt. Typische Beispiele hierfür sind Aminosäuren (z.B. Glycin, Histidin, Tyrosin, Tryptophan) und deren Derivate, Imidazole (z.B. Urocaninsäure) und deren Derivate, Peptide wie D,L-Carnosin, D-Carnosin, L-Carnosin und deren Derivate (z.B. Anserin), Carotinoide, Carotine (z.B. α-Carotin, β-Carotin, Lycopin) und deren Derivate, Chlorogensäure und deren Derivate, Liponsäure und deren Derivate (z.B. Dihydroliponsäure), Aurothioglucose, Propylthiouracil und andere Thiole (z.B. Thioredoxin, Glutathion, Cystein, Cystin, Cystamin und deren Glycosyl-, N-Acetyl-, Methyl-, Ethyl-, Propyl-, Amyl-, Butyl- und Lauryl-, Palmitoyl-, Oleyl-, γ-Linoleyl-, Cholesteryl- und Glycerylester) sowie deren Salze, Dilaurylthiodipropionat, Distearylthiodipropionat, Thiodipropionsäure und deren Derivate (Ester, Ether, Peptide, Lipide, Nukleotide, Nukleoside und Salze) sowie Sulfoximinverbindungen (z.B. Buthioninsulfoximine, Homocysteinsulfoximin, Butioninsulfone, Penta-, Hexa-, Heptathioninsulfoximin) in sehr geringen verträglichen Dosierungen (z.B. pmol bis µmol/kg), ferner (Metall)-Chelatoren (z.B. α-Hydroxyfettsäuren, Palmitinsäure, Phytinsäure, Lactoferrin), α-Hydroxysäuren (z.B. Citronensäure, Milchsäure, Apfelsäure), Huminsäure, Gallensäure, Gallenextrakte, Bilirubin, Biliverdin, EDTA, EGTA und deren Derivate, ungesättigte Fettsäuren und deren Derivate (z.B. γ-Linolensäure, Linolsäure, Ölsäure), Folsäure und deren Derivate, Ubichinon und Ubichinol und deren Derivate, Vitamin C und Derivate (z.B. Ascorbylpalmitat, Mg-Ascorbylphosphat, Ascorbylacetat), Tocopherole und Derivate (z.B. Vitamin-E-acetat), Vitamin A und Derivate (Vitamin-A-palmitat) sowie Koniferylbenzoat des Benzoeharzes, Rutinsäure und deren Derivate, α-Glycosylrutin, Ferulasäure, Furfurylidenglucitol, Carnosin, Butylhydroxytoluol, Butylhydroxyanisol, Nordihydroguajakharzsäure, Nordihydroguajaretsäure, Trihydroxybutyrophenon, Harnsäure und deren Derivate, Mannose und deren Derivate, Superoxid-Dismutase, Zink und dessen Derivate (z.B. ZnO, ZnSO₄) Selen und dessen Derivate (z.B. Selen-Methionin), Stilbene und deren Derivate (z.B. Stilbenoxid, trans-Stilbenoxid) und die erfindungsgemäß geeigneten Derivate (Salze, Ester, Ether, Zucker, Nukleotide, Nukleoside, Peptide und Lipide) dieser genannten Wirkstoffe.

Zur Verbesserung des Fließverhaltens können ferner Hydrotrope, wie beispielsweise Ethanol, lsopropylalkohol, oder Polyole eingesetzt werden. Polyole, die hier in Betracht kommen, besitzen vorzugsweise 2 bis 15 Kohlenstoffatome und mindestens zwei Hydroxylgruppen. Die Polyole können noch weitere funktionelle Gruppen, insbesondere Aminogruppen, enthalten bzw. mit Stickstoff modifiziert sein. Typische Beispiele sind
- Glycerin;
- Alkylenglycole, wie beispielsweise Ethylenglycol, Diethylenglycol, Propylenglycol, Butylenglycol, Hexylenglycol sowie Polyethylenglycole mit einem durchschnittlichen Molekulargewicht von 100 bis 1.000 Dalton;
- technische Oligoglyceringemische mit einem Eigenkondensationsgrad von 1,5 bis 10 wie etwa technische Diglyceringemische mit einem Diglyceringehalt von 40 bis 50 Gew.-%;
- Methyolverbindungen, wie insbesondere Trimethylolethan, Trimethylolpropan, Trimethylolbutan, Pentaerythrit und Dipentaerythrit;
- Niedrigalkylglucoside, insbesondere solche mit 1 bis 8 Kohlenstoffen im Alkylrest, wie beispielsweise Methyl- und Butylglucosid;
- Zuckeralkohole mit 5 bis 12 Kohlenstoffatomen, wie beispielsweise Sorbit oder Mannit,
- Zucker mit 5 bis 12 Kohlenstoffatomen, wie beispielsweise Glucose oder Saccharose;
- Aminozucker, wie beispielsweise Glucamin;
- Dialkoholamine, wie Diethanolamin oder 2-Amino-1,3-propandiol.

Als **Konservierungsmittel** eignen sich beispielsweise Phenoxyethanol, Formaldehydlösung, Parabene, Pentandiol oder Sorbinsäure sowie die in Anlage 6, Teil A und B der Kosmetikverordnung aufgeführten weiteren Stoffklassen. Als insekten-Repellentien kommen N,N-Diethyl-m-toluamid, 1,2-Pentandiol oder Insekten-Repellent 3535 in Frage, als Selbstbräuner eignet sich Dihydroxyaceton.

Als **Parfümöle** seien genannt Gemische aus natürlichen und synthetischen Riechstoffen. Natürliche Riechstoffe sind Extrakte von Blüten (Lilie, Lavendel, Rosen, Jasmin, Neroli, Ylang-Ylang), Stengeln und Blättern (Geranium, Patchouli, Petitgrain), Früchten (Anis, Koriander, Kümmel, Wacholder), Fruchtschalen (Bergamotte, Zitrone, Orangen), Wurzeln (Macis, Angelica, Sellerie, Kardamon, Costus, Iris, Calmus), Hölzern (Pinien-, Sandel-, Guajak-, Zedern-, Rosenholz), Kräutern und Gräsern (Estragon, Lemongras, Salbei, Thymian), Nadeln und Zweigen (Fichte, Tanne, Kiefer, Latschen), Harzen und Balsamen (Galbanum, Elemi, Benzoe, Myrrhe, Olibanum, Opoponax). Weiterhin kommen tierische Rohstoffe in Frage, wie beispielsweise Zibet und Castoreum. Typische synthetische Riechstoffverbindungen sind Produkte vom Typ der Ester, Ether, Aldehyde, Ketone, Alkohole und Kohlenwasserstoffe. Riechstoffverbindungen vom Typ der Ester sind z.B. Benzylacetat, Phenoxyethylisobutyrat, p-tert.-Butylcyclohexylacetat, Linalylacetat, Dimethylbenzylcarbinylacetat, Phenylethylacetat, Linalylbenzoat, Benzylformiat, Ethylmethylphenylglycinat, Allylcyclohexylpropionat, Styrallylpropionat und Benzylsalicylat. Zu den Ethem zählen beispielsweise Benzylethylether, zu den Aldehyden z.B. die linearen Alkanale mit 8 bis 18 Kohlenstoffatomen, Citral, Citronellal, Citronellyloxyacetaldehyd, Cyclamenaldehyd, Hydroxycitronellal, Lilial und Bourgeonal, zu den Ketonen z.B. die Jonone, α-Isomethylionon und Methylcedrylketon, zu den Alkoholen Anethol, Citronellol, Eugenol, Isoeugenol, Geraniol, Linalool, Phenylethylalkohol und Terpineol, zu den Kohlenwasserstoffen gehören hauptsächlich die Terpene und Balsame. Bevorzugt werden jedoch Mischungen verschiedener Riechstoffe verwendet, die gemeinsam eine ansprechende Duftnote erzeugen. Auch ätherische Öle geringerer Flüchtigkeit, die meist als Aromakomponenten verwendet werden, eignen sich als Parfümöle, z.B. Salbeiöl, Kamillenöl, Nelkenöl, Melissenöl, Minzenöl, Zimtblätteröl, Lindenblütenöl, Wacholderbeerenöl, Vetiveröl, Olibanöl, Galbanumöl, Labolanumöl und Lavandinöl. Vorzugsweise werden Bergamotteöl, Dihydromyrcenol, Lilial, Lyral, Citronellol, Phenylethylalkohol, a-Hexylzimtaldehyd, Geraniol, Benzylaceton, Cyclamenaldehyd, Linaloof, Boisambrene Forte, Ambroxan, Indol, Hedione, Sandelice, Citronenöl, Mandarinendl, Orangenöl, Allylamylglycolat, Cyclovertal, Lavandinöl, Muskateller Salbeiöl, β-Damascone, Geraniumöl Bourbon, Cyclohexylsalicylat, Vertofix Coeur, lso-E-Super, Fixolide NP, Evernyl, Iraldein gamma, Phenylessigsäure, Geranylacetat, Benzylacetat, Rosenoxid, Romilllat, lrotyl und Floramat allein oder in Mischungen, eingesetzt.

Als **Farbstoffe** können die für kosmetische Zwecke geeigneten und zugelassenen Substanzen verwendet werden, wie sie beispielsweise in der Publikation **"Kosmetische Färbemittel" der Farbstoffkommission der Deutschen Forschungsgemeinschaft, Verlag Chemie, Weinheim, 1984, S.81-106** zusammengestellt sind. Diese Farbstoffe werden üblicherweise in Konzentrationen von 0,001 bis 0,1 Gew.-%, bezogen auf die gesamte Mischung, eingesetzt.

Typische Beispiele für **keimhemmende Mittel** sind Konservierungsmittel mit spezifischer Wirkung gegen gram-positive Bakterien wie etwa 2,4,4'-Trichlor-2'-hydroxydiphenylether, Chlorhexidin (1,6-Di-(4-chlorphenyl-biguanido)-hexan) oder TCC (3,4,4'-Trichlorcarbanilid). Auch zahlreiche Riechstoffe und etherische Öle weisen antimikrobielle Eigenschaften auf. Typische Beispiele sind die Wirkstoffe Eugenol, Menthol und Thymol in Nelken-, Minz- und Thymianöl. Ein interessantes natürliches Deomittel ist der Terpenalkohol Famesol (3,7,11-Trimethyl-2,6,10-dodecatrien-1-ol), der im Lindenblütenöl vorhanden ist und einen Maiglöckchengeruch hat. Auch Glycerinmonolaurat hat sich als Bakteriostatikum bewährt. Üblicherweise liegt der Anteil der zusätzlichen keimhemmenden Mittel bei etwa 0,1 bis 2 Gew.-% - bezogen auf den auf den Feststoffanteil der Zubereitungen.

### Pulverwaschmittel

Die Wasch- und Reinigungsmittel können neben den genannten noch weitere typische Inhaltsstoffe, wie beispielsweise Builder, Bleichmittel, Bleichaktivatoren, Waschkraftverstärker, Enzyme, Enzymstabilisatoren, Vergrauungsinhibitoren, optische Aufheller, Soil repellants, Schauminhibitoren, anorganische Salze sowie Duft- und Farbstoffe enthalten.

Als feste Builder wird insbesondere feinkristalliner, synthetisches und gebundenes Wasser enthaltender Zeolith wie Zeolith NaA in Waschmittelqualität eingesetzt. Geeignet sind jedoch auch Zeolith NaX sowie Mischungen aus NaA und NaX. Der Zeolith kann als sprühgetrocknetes Pulver oder auch als ungetrocknete, von ihrer Herstellung noch feuchte, stabilisierte Suspension zum Einsatz kommen. Für den Fall, dass der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen oder ethoxylierte Isotridecanole. Geeignete Zeolithe weisen eine mittlere Teilchengröße von weniger als 10 µm (Volumenverteilung; Meßmethode: Coulter Counter) auf und enthalten vorzugsweise 18 bis 22, insbesondere 20 bis 22 Gew.-% an gebundenem Wasser. Geeignete Substitute bzw. Teilsubstitute für Zeolithe sind kristalline, schichtförmige Natriumsilicate der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind. Derartige kristalline Schichtsilicate werden beispielsweise in der europäischen Patentanmeldung **EP 0164514 A** beschrieben. Bevorzugte kristalline Schichtsilicate sind solche, in denen M in der allgemeinen Formel für Natrium steht und x die Werte 2 oder 3 annimmt. Insbesondere sind sowohl β-als auch γ-Natriumdisilicate Na₂Si₂O₅·yH₂O bevorzugt, wobei β-Natriumdisilicat beispielsweise nach dem Verfahren erhalten werden kann, das in der internationalen Patentanmeldung **WO 91/08171** beschrieben ist. Die erfindungsgemäßen Pulverwaschmittel enthalten als feste Builder vorzugsweise 10 bis 60 Gew.-% Zeolith und/oder kristalline Schichtsilicate, wobei Mischungen von Zeolith und kristallinen Schichtsilicaten in einem beliebigen Verhältnis besonders vorteilhaft sein können. Insbesondere ist es bevorzugt, dass die Mittel 20 bis 50 Gew.-% Zeolith und/oder kristalline Schichtsilicate enthalten. Besonders bevorzugte Mittel enthalten bis 40 Gew.-% Zeolith und insbesondere bis 35 Gew.-% Zeolith, jeweils bezogen auf wasserfreie Aktivsubstanz. Weitere geeignete Inhaltsstoffe der Mittel sind wasserlösliche amorphe Silicate; vorzugsweise werden sie in Kombination mit Zeolith und/oder kristallinen Schichtsilicaten eingesetzt. Insbesondere bevorzugt sind dabei Mittel, welche vor allem Natriumsilicat mit einem molaren Verhältnis (Modul) Na₂O : SiO₂ von 1:1 bis 1:4,5, vorzugsweise von 1:2 bis 1:3,5, enthalten. Der Gehalt der Mittel an amorphen Natriumsilicaten beträgt dabei vorzugsweise bis 15 Gew.-% und vorzugsweise zwischen 2 und 8 Gew.-%. Auch Phosphate wie Tripolyphosphate, Pyrophosphate und Orthophosphate können in geringen Mengen in den Mitteln enthalten sein. Vorzugsweise beträgt der Gehalt der Phosphate in den Mitteln bis 15 Gew.-%, jedoch insbesondere 0 bis 10 Gew.-%. Außerdem können die Mittel auch zusätzlich Schichtsilicate natürlichen und synthetischen Ursprungs enthalten. Derartige Schichtsilicate sind beispielsweise aus den Patentanmeldungen **DE 2334899 B, EP 0026529 A** und **DE 3526405 A** bekannt. Ihre Verwendbarkeit ist nicht auf eine spezielle Zusammensetzung bzw. Strukturformel beschränkt. Bevorzugt sind hier jedoch Smectite, insbesondere Bentonite. Geeignete Schichtsilicate, die zur Gruppe der mit Wasser quellfähigen Smectite zählen, sind z.B. solche der allgemeinen Formeln

(OH)₄Si_{8-y}Al_{y}(MgₓAl₄₋ₓ)O₂₀ Montmorrilonit

(OH)₄Si_{8-y}Al_{y}(Mg_{6-z}Li_{z})O₂₀ Hectorit

(OH)₄Si_{8-y}Al_{y}(Mg_{6-z} Al_{z})O₂₀ Saponit

mit x = 0 bis 4, y = 0 bis 2, z = 0 bis 6. Zusätzlich kann in das Kristallgitter der Schichtsilicate gemäß den vorstehenden Formeln geringe Mengen an Eisen eingebaut sein. Ferner können die Schichtsilicate aufgrund ihrer ionenaustauschenden Eigenschaften Wasserstoff-, Alkali-, Erdalkalüonen, insbesondere Na⁺ und Ca²⁺ enthalten. Die Hydratwassermenge liegt meist im Bereich von 8 bis 20 Gew.-% und ist vom Quellzustand bzw. von der Art der Bearbeitung abhängig. Brauchbare Schichtsilicate sind beispielsweise aus **US 3,966,629, US 4,062,647, EP 0026529 A** und **EP 0028432 A** bekannt. Vorzugsweise werden Schichtsilicate verwendet, die aufgrund einer Alkalibehandlung weitgehend frei von Calciumionen und stark färbenden Eisenionen sind. Brauchbare organische Gerüstsubstanzen sind beispielsweise die bevorzugt in Form ihrer Natriumsalze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA), sofern ein derartiger Einsatz aus ökologischen Gründen nicht zu beanstanden ist, sowie Mischungen aus diesen. Bevorzugte Salze sind die Salze der Polycarbonsäuren wie Citronensäure, Adipinsäure, Bernsteinsäure, Glutarsäure, Weinsäure, Zuckersäuren und Mischungen aus diesen. Geeignete polymere Polycarboxylate sind beispielsweise die Natriumsalze der Polyacrylsäure oder der Polymethacrylsäure, beispielsweise solche mit einer relativen Molekülmasse von 800 bis 150.000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5.000 bis 200.000, vorzugsweise 10.000 bis 120.000 und insbesondere 50.000 bis 100.000. Der Einsatz polymerer Polycarboxylate ist nicht zwingend erforderlich. Falls jedoch polymere Polycarboxylate eingesetzt werden, so sind Mittel bevorzugt, welche biologisch abbaubare Polymere, beispielsweise Terpolymere, die als Monomere Acrylsäure und Maleinsäure bzw. deren Salze sowie Vinylalkohol bzw. Vinylalkohol-Derivate oder die als Monomere Acrylsäure und 2-Alkylallylsulfonsäure bzw. deren Salze sowie Zuckerderivate enthalten. Insbesondere sind Terpolymere bevorzugt, die nach der Lehre der deutschen Patentanmeldungen **DE 4221381 A** und **DE 4300772 A** erhalten werden. Weitere geeignete Buildersubstanzen sind Polyacetale, welche durch Umsetzung von Dialdehyden mit Polyolcarbonsäuren, welche 5 bis 7 Kohlenstoffatome und mindestens 3 Hydroxylgruppen aufweisen, beispielsweise wie in der europäischen Patentanmeldung **EP 0280223 A** beschrieben, erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Unter den als Bleichmittel dienenden, in Wasser Wasserstoffperoxid liefernden Verbindungen haben das Natriumperborat-Tetrahydrat und das Natriumperborat-Monohydrat eine besondere Bedeutung. Weitere Bleichmittel sind beispielsweise Peroxycarbonat, Citratperhydrate sowie Salze der Persäuren, wie Perbenzoate, Peroxyphthalate oder Diperoxydodecandisäure. Sie werden üblicherweise in Mengen von 8 bis 25 Gew.-% eingesetzt. Bevorzugt ist der Einsatz von Natriumperborat-Monohydrat in Mengen von 10 bis 20 Gew.-% und insbesondere von 10 bis 15 Gew.-%. Durch seine Fähigkeit, unter Ausbildung des Tetrahydrats freies Wasser binden zu können, trägt es zur Erhöhung der Stabilität des Mittels bei.

Um beim Waschen bei Temperaturen von 60°C und darunter eine verbesserte Bleichwirkung zu erreichen, können Bleichaktivatoren in die Präparate eingearbeitet werden. Beispiele hierfür sind mit Wasserstoffperoxid organische Persäuren bildende N-Acyl- bzw. O-Acyl-Verbindungen, vorzugsweise N,N'-tetraacylierte Diamine, ferner Carbonsäureanhydride und Ester von Polyolen wie Glucosepentaacetat. Der Gehalt der bleichmittelhaltigen Mittel an Bleichaktivatoren liegt in dem üblichen Bereich, vorzugsweise zwischen 1 und 10 Gew.-% und insbesondere zwischen 3 und 8 Gew.-%. Besonders bevorzugte Bleichaktivatoren sind N,N,N',N'-Tetraacetylethylendiamin und 1,5-Diacetyl-2,4-dioxo-hexahydro-1,3,5-triazin.

Als Enzyme kommen solche aus der Klasse der Proteasen, Lipasen, Amylasen, Cellulasen bzw. deren Gemische in Frage. Besonders gut geeignet sind aus Bakterienstämmen oder Pilzen, wie Bacillus subtilis, Bacillus licheniformis und Streptomyces griseus gewonnene enzymatische Wirkstoffe. Vorzugsweise werden Proteasen vom Subtilisin-Typ und insbesondere Proteasen, die aus Bacillus lentus gewonnen werden, eingesetzt. Ihr Anteil kann etwa 0,2 bis etwa 2 Gew.-% betragen. Die Enzyme können an Trägerstoffen adsorbiert und/oder in Hüllsubstanzen eingebettet sein, um sie gegen vorzeitige Zersetzung zu schützen. Zusätzlich zu den mono- und polyfunktionellen Alkoholen und den Phosphonaten können die Mittel weitere Enzymstabilisatoren enthalten. Beispielsweise können 0,5 bis 1 Gew.-% Natriumformiat eingesetzt werden. Möglich ist auch der Einsatz von Proteasen, die mit löslichen Calciumsalzen und einem Calciumgehalt von vorzugsweise etwa 1,2-Gew.-%, bezogen auf das Enzym, stabilisiert sind. Besonders vorteilhaft ist jedoch der Einsatz von Borverbindungen, beispielsweise von Borsäure, Boroxid, Borax und anderen Alkalimetallboraten wie den Salzen der Orthoborsäure (H₃BO₃), der Metaborsäure (HBO₂) und der Pyroborsäure (Tetraborsäure H₂B4O₇).

Vergrauungsinhibitoren haben die Aufgabe, den von der Faser abgelösten Schmutz in der Flotte suspendiert zu halten und so das Vergrauen zu verhindem. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestem der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Celluloseether, wie Carboxymethylcellulose, Methylcellulose, Hydroxyalkylcellulose und Mischether, wie Methylhydroxyethylcellulose, Methylhydroxypropylcellulose, Methylcarboxymethylcellulose und deren Gemische sowie Polyvinylpyrrolidon, beispielsweise in Mengen von 0,1 bis 5 Gew.-%, bezogen auf die Mittel.

Die Mittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der MorpholinoGruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden. Einheitlich weiße Granulate werden erhalten, wenn die Mittel außer den üblichen Aufhellern in üblichen Mengen, beispielsweise zwischen 0,1 und 0,5 Gew.-%, vorzugsweise zwischen 0,1 und 0,3 Gew.-%, auch geringe Mengen, beispielsweise 10⁻⁶ bis 10⁻³ Gew.-%, vorzugsweise um 10⁻⁵ Gew.-%, eines blauen Farbstoffs enthalten. Ein besonders bevorzugter Farbstoff ist Tinolux® (Handelsprodukt der Ciba-Geigy).

Als schmutzabweisende Polymere (**"soil repellants")** kommen solche Stoffe in Frage, die vorzugsweise Ethylenterephthalat- und/oder Polyethylenglycolterephthalatgruppen enthalten, wobei das Molverhältnis Ethylenterephthalat zu Polyethylenglycolterephthalat im Bereich von 50 : 50 bis 90:10 liegen kann. Das Molekulargewicht der verknüpfenden Polyethylenglycoleinheiten liegt insbesondere im Bereich von 750 bis 5.000, d.h., der Ethoxylierungsgrad der polyethylenglycolgruppenhaltigen Polymere kann ca. 15 bis 100 betragen. Die Polymeren zeichnen sich durch ein durchschnittliches Molekulargewicht von etwa , 5.000 bis 200.000 aus und können eine Block-, vorzugsweise aber eine Random-Struktur aufweisen. Bevorzugte Polymere sind solche mit Molverhältnissen Ethylenterephthalat/Polyethylenglycolterephthalat von etwa 65 : 35 bis etwa 90 : 10, vorzugsweise von etwa 70 : 30 bis 80 : 20. Weiter hin bevorzugt sind solche Polymeren, die verknüpfende Polyethylenglycoleinheiten mit einem Molekulargewicht von 750 bis 5.000, vorzugsweise von 1000 bis etwa 3000 und ein Molekulargewicht des Polymeren von etwa 10.000 bis etwa 50.000 aufweisen. Beispiele für handelsübliche Polymere sind die Produkte Milease® T (ICI) oder Repelotex® SRP 3 (Rhöne-Poulenc).

Beim Einsatz in maschinellen Waschverfahren kann es von Vorteil sein, den Mitteln übliche Schauminhibitoren zuzusetzen. Hierfür eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, gegebenenfalls silanierter Kieselsäure sowie Paraffine, Wachse, Mikrokristallinwachse und deren Gemische mit silanierter Kieselsäure oder Bistearylethylendiamid. Mit Vorteilen werden auch Gemische aus verschiedenen Schauminhibitoren verwendet, z.B. solche aus Silikonen, Paraffinen oder Wachsen. Vorzugsweise sind die Schauminhibitoren, insbesondere silikon- oder paraffinhaltige Schauminhibitoren, an eine granulare, in Wasser lösliche bzw. dispergierbare Trägersubstanz gebunden. Insbesondere sind dabei Mischungen aus Paraffinen und Bistearylethylendiamiden bevorzugt.

Der Gesamtanteil der Hilfs- und Zusatzstoffe kann 1 bis 50, vorzugsweise 5 bis 40 Gew.-% - bezogen auf die Mittel - betragen. Die Herstellung der Mittel kann durch übliche Kalt - oder Heißprozesse erfolgen; vorzugsweise arbeitet man nach der Phaseninversionstemperatur-Methode.

### Beispiele

### Beispiel 1 (nicht erfindungsgemäß)

Herstellung eines leicht löslichen APG-SKET-Granulats. Zu 170 kg einer 50 %-igen **Kokosalkyloligoglucosid-Paste** (Glucopon® 600 CS UP) wurden bei 50°C 37,5 kg einer 40 %-igen wäßrigen Lösung von **Polyacrylatlmethyacrylat** (Sokalan CP 5) zugemischt, das Gemisch mit Citronensäure auf einen pH-Wert von 7 eingestellt und über eine Düse in einer Wirbelschicht-Anlage zur Granuliertrocknung der Firma Glatt granuliert und gleichzeitig getrocknet. Es wurden ca. 100 kg eines staubfreien und nicht-klebenden Granulats mit einem Restwassergehalt von 2 Gew.-% erhalten in einer Komgrößenverteilung von 0,2 - 1,6 mm. Das Produkt war auch unter Druckbelastung nach Tagen noch rieselfähig. 10 g dieses Granulats lösten sich innerhalb von 5 Minuten in 250 ml Wasser bei einer Temperatur von 20 °C.

### Vergleichsbeispiel 1

200 kg einer 50 %-igen **Kokosalkyloligoglucosid-Paste** (Glucopon 600 CS UP) wurden bei 50 °C mit Citronensäure auf einen pH-Wert von 7 eingestellt und **ohne den Zusatz** einer 40 %-igen wäßrigen Lösung von Polyacrylatlmethyacrylat (Sokalan CP 5) über eine Düse in einer Wirbelschicht-Anlage zur Granuliertrocknung der Firma Glatt granuliert und gleichzeitig getrocknet. Man erhielt ein klebriges Granulat mit einer Komgrößenverteilung von 0,5-10 mm und einem Restwassergehalt von 3 Gew.%, das bereits bei leichtem Druck wieder zusammenbackte. 10 g dieses Granulats benötigten mehr als 30 Minuten in 250 ml Wasser bei einer Temperatur von 20°C bis sie sich vollständig lösten.

### Beispiel 2 (nicht erfindungsgemäß)

Herstellung eines leichtlöslichen APG-SKET-Granulats. Zu 70 kg einer 50 %-igen **Kokosalkyloligoglucosid-Paste** (Glucopon 600 CS UP) und 50 kg einer Mischung, bestehend aus 35 kg **Kokosalkyloligoglucosid** und 15 kg C 12/14-Fettalkohol, wurden bei 50 °C 37,5 kg einer 40 %-igen wäßrigen Lösung von **Polyacrylatlmethyacrylat** (Sokalan CP 5) zugemischt und über eine Düse in einer Anlage zur Granuliertrocknung der Firma Glatt granuliert und gleichzeitig getrocknet. Es wurden ca. 100 kg eines staubfreien und nicht-klebenden Granulats mit einem Restwassergehalt von 2,5 Gew.-% erhalten in einer Korngrößenverteilung von 0,2 - 1,6 mm. Das Produkt war auch unter Druckbelastung nach Tagen noch rieselfähig. 10 g dieses Granulats lösten sich innerhalb von 5 Minuten in 250 ml Wasser bei einer Temperatur von 20 °C.

### Beispiele 3 bis 18

Zur Herstellung eines leichtlöslichen APG-SKET-Granulats wurden an Stelle des Polyacrylat/methyacrytats folgende Polymere eingesetzt:
(3) Proteinhydroylsat-Pulver (Gluadin WP),
(4) wasserlösliches Weizengluten,
(5) Guarhydroxypropyl-trimethylammoniumchlorid (Cosmedia Guar C 261; Fa. Cognis)
(6) Polyasparaginat (MG 20.000, Fa. Donlar)
(7) Cyclodextrin
(8) Dextrin
(9) Carboxymethyl Dextran
(10) kationisch modifizierte Cellulose (Polymer JR 400)
(11) Polyglykol-Polyamin-Kondensationsharz (Polyquart H 81; Fa. Cognis)
(12) Polyhydroxycarbonsäure, Natrium-Salz-Pulver (Hydagen F; Fa. Cognis)
(13) VinylpyrrolidonNinylacetat-Copolymer-Pulver (Nasuna B; Fa. Cognis)
(14) Guarmehl-Pulver (Cosmedia Guar U; Fa. Cognis)
(15) Chitosan-Pulver (Hydagen HCMF; Fa. Cognis)
(16) kationisch modifiziertes Proteinhydroylsat (Gluadin WQ; Fa. Cognis),
(17) Polybeta-Alanine/Glutaric Acid Crosspolymer-Pulvers
(18) Polyethylglutamat-Pulver

## Patentansprüche

1. Tensidgranulate, **dadurch erhältlich,** dass man
i) in wässrige Pasten aus nichtionischen Tensiden organische polymere Trägermaterialien ausgewählt aus der Gruppe, die gebildet wird von, Polypeptiden, Chitin, Chitosan, Cellulosen, Polyvinylalkoholen, Polyvinylpyrrolidon, Polykondensaten, Polyhydroxycarbonsäuren, Polyethylenglykol, Polyestem, Polyurethanen und/oder deren Derivate löst oder vermischt ohne Zusatz von anorganischen Verbindungen und
ii) die wässrige Mischung aus Tensiden und organischen polymeren Trägermaterialien gemeinsam granuliert und gleichzeitig trocknet.

2. Verfahren zur Herstellung von Tensidgranulaten, **dadurch gekennzeichnet, dass** man
i) in wässrige Pasten aus nichtionischen Tensiden organische polymere Trägermaterialien ausgewählt aus der Gruppe, die gebildet wird von, Polypeptiden, Chitin, Chitosan, Cellulosen, Polyvinylalkoholen, Polyvinylpyrrolidon, Polykondensaten, Polyhydroxycarbonsäuren, Polyethylenglykol, Polyestern, Polyurethanen und/oder deren Derivate löst oder vermischt ohne Zusatz von anorganischen Verbindungen und
ii) die wässrige Mischung aus Tensiden und organischen polymeren Trägermaterialien gemeinsam granuliert und gleichzeitig trocknet.

3. Verfahren nach Anspruch 2, **dadurch gekennzeichnet, dass** man nichtionische Tenside einsetzt, die ausgewählt sind aus der Gruppe, die gebildet wird von Alkyl- und Alkenyloligoglykosiden, Fettsäure-N-alkylpolyhydroxyalkylamiden, Alkoholethoxylaten, alkoxylierten Carbonsäureestern sowie deren Mischungen.

4. Verfahren nach mindestens einem der Ansprüche 2 bis 3, **dadurch gekennzeichnet, dass** man Alkyl- und Alkenyloligoglykoside der Formel (I) einsetzt,
**R**^{**1**}**O-[G]P** **(I)**
in der R¹ für einen Alkyl- und/oder Alkenylrest mit 4 bis 22 Kohlenstoffatomen, G für einen Zuckerrest mit 5 oder 6 Kohlenstoffatomen und p für Zahlen von 1 bis 10 steht.

5. Verfahren nach mindestens einem der Ansprüche 2 bis 4, **dadurch gekennzeichnet, dass** die Tensidgranulate eine Korngrößenverteilung zwischen 0,02 und 2,0 mm aufweisen.

6. Verwendung von Tensidgranulaten nach Anspruch 1 in oberflächenaktiven Zubereitungen.

7. Verwendung von Tensidgranulaten nach Anspruch 1 in kosmetischen und/oder pharmazeutischen Zubereitungen.

8. Verwendung von Tensidgranulaten nach Anspruch 1 in Wasch- und Reinigungsmitteln.

## Claims

1. Surfactant granulates obtainable by i) dissolving or mixing organic polymeric carrier materials chosen from the group formed by polypeptides, chitin, chitosan, celluloses, polyvinyl alcohols, polyvinylpyrrolidone, polycondensates, polyhydroxycarboxylic acids, polyethylene glycol, polyesters, polyurethanes and/or derivatives thereof in aqueous pastes of nonionic surfactants without addition of anorganic compounds and ii) granulating and simultaneously drying the aqueous mixture of surfactants and organic polymeric carrier materials together.

2. Method for producing surfactant granulates, **characterized in that** i) organic polymeric carrier materials chosen from the group formed by polypeptides, chitin, chitosan, celluloses, polyvinyl alcohols, polyvinylpyrrolidone, polycondensates, polyhydroxycarboxylic acids, polyethylene glycol, polyesters, polyurethanes and/or derivatives thereof are dissolved or mixed in aqueous pastes of nonionic surfactants without addition of anorganic compounds and ii) the aqueous mixture of surfactants and organic polymeric carrier materials is granulated and simultaneously dried together.

3. Method according to Claim 2, **characterized in that** nonionic surfactants are used which are chosen from the group formed by alkyl and alkenyl oligoglycosides, fatty acid N-alkylpolyhydroxyalkylamides, alcohol ethoxylates, alkoxylated carboxylic acid esters, and mixtures thereof.

4. Method according to at least one of Claims 2 or 3, **characterized in that** alkyl and alkenyl oligoglycosides of the formula (I) are used,
**R**^{**1**}**O-[G]**_{**p**} **(I)**
in which R¹ is an alkyl and/or alkenyl radical having 4 to 22 carbon atoms, G is a sugar radical having 5 or 6 carbon atoms and p is numbers from 1 to 10.

5. Method according to at least one of Claims 2 to 4, **characterized in that** the surfactant granulates have a particle size distribution between 0.02 and 2.0 mm.

6. Use of surfactant granulates according to Claim 1 in surface-active preparations.

7. Use of surfactant granulates according to Claim 1 in cosmetic and/or pharmaceutical preparations.

8. Use of surfactant granulates according to Claim 1 in detergents and cleaners.

## Revendications

1. Granulés tensioactifs pouvant être obtenus par les étapes suivantes :
i) dissolution ou mélange dans des pâtes aqueuses constituées de tensioactifs non ioniques, de matériaux supports organiques polymères choisis dans le groupe formé des polypeptides, de la chitine, du chitosane, des celluloses, des alcools de polyvinyle, de la polyvinylpyrrolidone, des polycondensats, des acides polyhydroxycarboxyliques, du polyéthylène glycol, des polyesters, des polyuréthanes et/ou de leurs dérivés sans ajouter de composés inorganiques, et
ii) en granule tout en le séchant le mélange aqueux constitué de tensioactifs et de matériaux supports organiques polymères.

2. Procédé de préparation de granulés tensioactifs,
**caractérisé en ce qu'**
i) on dissout ou on mélange dans des pâtes aqueuses constituées de tensioactifs non ioniques, des matériaux supports organiques polymères choisis dans le groupe formé des polypeptides, de la chitine, du chitosane, des celluloses, des alcools de polyvinyle, de la polyvinylpyrrolidone, des polycondensats, des acides polyhydroxycarboxyliques, du polyéthylène glycol, des polyesters, des polyuréthanes et/ou de leurs dérivés sans ajouter de composés inorganiques, et
ii) granulation conjointe et séchage simultané du mélange aqueux constitué de tensioactifs et de matériaux supports organiques polymères.

3. Procédé selon la revendication 2,
**caractérisé en ce qu'**
on utilise des tensioactifs non ioniques choisis dans le groupe formé des oligoglycosides d'alkyle et d'alcényle, des N-alkylpolyhydroxyalkylamides d'acides gras, des éthoxylates d'alcools, des esters d'acide carboxylique alcoxylés ainsi que de leurs mélanges.

4. Procédé selon au moins l'une des revendications 2 et 3,
**caractérisé en ce qu'**
on utilise des oligoglycosides d'alkyle et d'alcényle de formule (I)
R¹O-[G]ₚ (I)
dans laquelle R¹ représente un radical alkyle et/ou alcényle comportant 4 à 22 atomes de carbone, G un groupement sucre comportant 5 ou 6 atomes de carbone et p des nombres de 1 à 10.

5. Procédé selon au moins l'une des revendications 2 à 4,
**caractérisé en ce que**
les granulés tensioactifs ont une distribution granulométrique comprise entre 0,02 et 2,0 mm.

6. Utilisation de granulés tensioactifs selon la revendication 1, dans des préparations tensioactives.

7. Utilisation de granulés tensioactifs selon la revendication 1, dans des préparations cosmétiques et/ou pharmaceutiques.

8. Utilisation de granulés tensioactifs selon la revendication 1, dans des produits de lavage et de nettoyage.
